# FASCICULE DE BREVET EUROPEEN

(11) **EP 2 618 948 B1**
(45) Date de publication et mention de la délivrance du brevet: **19.11.2014**
(21) Numéro de dépôt: 11735487.8
(22) Date de dépôt: 14.06.2011
(51) Int. Cl.: B07C 3/14

(54) **PROCÉDÉ DE TRI POSTAL AVEC UN RECOUVREMENT DES INFORMATIONS DE TRAITEMENT USAGER ENTRE LES PASSES DE TRI**
POSTSORTIERVERFAHREN MIT VERWENDUNG VON BEHANDLUNGSSPEZIFISCHEN INFORMATIONEN ZWISCHEN DEN SORTIERLÄUFEN
POSTAL SORTING PROCESS RE-USING INFORMATION REGARDING TREATMENT BETWEEN SORTING RUNS

(30) Priorité: 23.09.2010 FR 1057658
(43) Date de publication de la demande: 31.07.2013
(73) Titulaire: Solystic, 92220 Bagneux (FR)
(72) Inventeur: DESPREZ, Olivier, 78000 Versailles (FR)
(74) Mandataire: Prugneau, Philippe
(86) Numéro de dépôt international: PCT/FR2011/051340
(87) Numéro de publication internationale: WO 2012/038626

(56) Documents cités:
- DE-C1- 19 947 259
- DE-U1- 20 218 212

## Description

### Domaine technique

L'invention concerne un procédé de tri postal selon lequel des articles de courrier effectuent au moins deux passes de tri en machine pour être ordonnés dans des sorties de tri de la machine et des informations de traitement usager sont disponibles dans la machine lors d'une première passe de tri en relation avec au moins un certain article de courrier (cf. DE-U-202 18 212).

### Technique antérieure

Le contexte de l'invention est plus particulièrement celui du tri d'articles de courrier en nombre provenant d'un même expéditeur. A titre d'exemple, dans une situation de filante où un groupe d'articles de courrier homogènes provenant d'un même expéditeur sont entrés dans la machine de tri postal, l'opérateur machine peut être amené à cadrer préalablement la position du bloc d'adresse de destinataire (appelée « cadre usager » dans la terminologie postale) dans les images de ces articles de courrier à travers une interface graphique de telle sorte à forcer le traitement de reconnaissance d'adresse par OCR à travailler sur une zone de pixels prédéterminée dans les images des articles de courrier. Cette assistance de l'opérateur machine permet entre autres de réduire le taux d'échec de reconnaissance.

L'opérateur machine peut également être amené à entrer d'autres informations de traitement usager utiles pour le traitement automatique des articles de courrier, par exemple la position spatiale dans l'image de la zone de pixels correspondant au bloc d'adresse de l'expéditeur. L'opérateur machine peut entrer aussi comme information de traitement usager, le fait que les articles de courrier ont une règle de suivi particulière pour éviter un retour à l'expéditeur, etc....

Des informations décrivant la structure physique des articles de courrier, à savoir s'il s'agit d'articles de courrier sous enveloppe en plastique, ou encore d'articles de courrier ouverts ou d'articles de courrier de type magazine, etc..., peuvent aussi être entrées dans la machine de tri postal par l'opérateur machine pour optimiser le fonctionnement des traitements de données et des traitements mécaniques.

Ces informations de traitement usager peuvent aussi être préalablement enregistrées dans un fichier en machine et donc récupérées automatiquement au lieu d'être introduites manuellement par l'opérateur machine.

D'autres informations de traitement usager portant sur des caractéristiques physiques des articles de courrier peuvent encore être produites par les périphériques de la machine pendant le tri des articles de courrier comme le poids, l'épaisseur où d'autres grandeurs physiques. Le cadre englobant la zone du bloc d'adresse de destinataire peut être aussi déterminé par les traitements eux-mêmes de la machine de tri après une phase de fiabilisation, c'est-à-dire quand cette information de position du bloc d'adresse est devenue fiable statistiquement, le niveau de confiance dans le résultat de la reconnaissance d'adresse par OCR pouvant être une mesure de cette fiabilité.

Toutes ces informations de traitement usager qui sont liées au traitement d'articles de courrier homogènes en ce qu'ils proviennent notamment du même expéditeur et présentent une apparence graphique très similaire peuvent donc servir pour la configuration ou le réglage de la machine pour contribuer à l'optimisation de son fonctionnement dans les différentes passes de tri.

### Exposé de l'invention

L'invention part du constat que ces informations de traitement usager sont inutilisées après la première passe de tri des articles de courrier en raison du fait que les regroupements par lot d'articles de courrier homogènes, qui existent en première passe de tri, disparaissent après la première passe de tri.

Le but de l'invention est donc de rendre ces informations de traitement usager, introduites par un opérateur machine ou déjà préalablement enregistrées en machine ou encore produites en première passe de tri par les traitements de données de la machine, disponibles dans les passes de tri subséquentes pour les exploiter en association avec les articles de courrier concernés.

L'invention a donc pour objet un procédé de tri postal selon lequel des articles de courrier effectuent au moins deux passes de tri en machine pour être ordonnés dans des sorties de tri de la machine et des informations de traitement usager sont disponibles dans la machine lors d'une première passe de tri en relation avec au moins un certain article de courrier, caractérisé en ce qu'il comprend les étapes consistant à associer en mémoire ces informations de traitement usager à une signature graphique de l'article de courrier représentative d'une image de l'article de courrier et à recouvrer, lors de la seconde passe de tri en machine dudit certain article de courrier, lesdites informations de traitement usager qui lui sont associées à partir d'un appariement de signatures graphiques selon un certain critère de ressemblance.

Le descripteur de ces signatures graphiques est de préférence invariant à la rotation des images numériques des articles de courrier pour permettre une indexation et une recherche des signatures graphiques qui soient robustes au cours des passes de tri successives. Ce descripteur peut être basé sur des caractéristiques locales et globales des pixels des images d'articles de courrier en multi-niveaux de gris ou en format binaire selon un partitionnement multi-échelles, par exemple des statistiques de luminance. Un tel descripteur est par exemple décrit dans le document de brevet EP 1 519 796. Dans ce document, il correspond à la composante image d'un identificateur virtuel unique d'article de courrier. Le critère de ressemblance graphique entre deux signatures graphiques peut par exemple être un coefficient de corrélation normalisé.

Selon l'invention, lors du recyclage en machine d'un ensemble d'articles de courrier pour une seconde passe de tri, on filtre des signatures graphiques associées à des informations de traitement usager pour créer dynamiquement un dictionnaire de classes de signatures graphiques et on détecte un appariement entre une classe graphique et une signature graphique d'un article de courrier calculée lors de la seconde passe de tri pour recouvrer les informations de traitement usager associées à cet article de courrier. Ceci permet d'obtenir une meilleure compacité de l'information en mémoire machine, une meilleure efficacité des recherches d'appariement des signatures graphiques et une réduction des échanges de données. En particulier, au moment du déchargement d'un réceptacle de sortie de tri à la fin de la première passe de tri où encore au moment du recyclage d'un réceptacle de sortie de tri au début de la seconde passe de tri, les signatures graphiques générées pour des articles de courrier stockés dans le réceptacle et liées à des informations de traitement usagers sont regroupées et classées selon ces informations de traitement usager pour créer dynamiquement un dictionnaire de classes de signatures graphiques dont le contexte est localisé au réceptacle de sortie de tri en question. Le procédé selon l'invention permet également de recouvrer des informations de traitement usager pour des articles de courrier traités en seconde passe de tri mais qui ne disposaient pas d'informations de traitement usager en première passe de tri. C'est le cas par exemple pour deux lots d'articles de courrier similaires dépilés en première passe de tri sur deux machines différentes alors que seuls les articles de courrier d'un premier des deux lots ont été associés à des informations de traitement usager. En seconde passe de tri, le procédé selon l'invention permet de recouvrer des informations de traitement usager pour les articles de courrier faisant partie du second lot d'articles de courrier.

Chaque classe graphique du dictionnaire est donc représentative d'une ou plusieurs signatures graphiques similaires. On peut disposer ainsi, pour chaque réceptacle recyclé en entrée d'une machine de tri postal dans une passe de tri subséquente, d'un petit contexte de classes graphiques qui peut être étendu ou réduit de manière à s'adapter aux seuls articles de courrier présents en entrée de cette machine. Selon l'invention, chaque classe graphique possède un descripteur qui peut être une valeur moyenne de descripteurs de plusieurs signatures graphiques similaires. Le seuil de similarité entre une signature graphique et une classe graphique pour l'appariement peut être réglé pour le cas échéant permettre un recouvrement d'informations de traitement usagers pour des articles de courrier provenant d'expéditeurs différents mais qui présentent une forte similarité graphique.

Le principe de création d'un dictionnaire dynamique de classes graphiques consiste à présenter à un dictionnaire de classes graphiques courant chaque nouvelle signature graphique d'article de courrier liée à des informations de traitement usager à recouvrer dans une passe de tri ultérieure. En cas d'appariement avec une classe graphique présente dans le dictionnaire, le descripteur de la classe graphique en question est mis à jour par consolidation avec le descripteur de la nouvelle signature graphique (la mise à jour consiste à calculer une valeur moyenne des descripteurs). Dans le cas contraire, une nouvelle classe graphique est créée dans le dictionnaire avec comme descripteur celui de la nouvelle signature graphique.

Ce type de regroupement dynamique des signatures graphiques évite la gestion et l'échange de larges bases de données entre les machines de tri postal ou les sites de tri postal. Ces répertoires ou dictionnaires de classes de signatures graphiques peuvent faire partie d'une base de données organisée et segmentée par réceptacle de sortie de tri. Le regroupement dynamique des signatures graphiques permet également de disposer d'un contexte de recherche limité pour l'appariement de signatures graphiques.

L'invention peut s'appliquer à une architecture de tri postal exploitant des identificateurs virtuels uniques d'articles de courrier selon la technologie de la société « Solystic » dénommée « V-Id® » décrite dans le document de brevet EP 1 519 796 mentionné ci-dessus. Dans ce cas, les informations de traitement usager sont véhiculées à travers les passes de tri successives en liaison avec ces identificateurs virtuels d'article de courrier. Le recouvrement de ces informations de traitement usager permet de renforcer la robustesse de l'indexation et la recherche en mémoire des identificateurs virtuels uniques d'article de courrier.

Le procédé selon l'invention peut présenter les particularités suivantes :
- Lesdites informations de traitement usager peuvent comprendre des informations de position spatiale du bloc d'adresse de destinataire. Comme indiqué plus haut, le recouvrement de ce type d'informations de traitement usager permet de renforcer la robustesse du traitement de reconnaissance par OCR des adresses de destinataire ou encore la robustesse du calcul des composantes d'un identificateur virtuel unique d'article de courrier.
- Lesdites informations de traitement usager peuvent comprendre des informations de position spatiale du bloc d'adresse d'expéditeur.
- Lesdites informations de traitement usager peuvent comprendre des informations indicatives d'une caractéristique physique commune à plusieurs articles de courrier. Le recouvrement de ces informations à travers les passes de tri successives peut contribuer par exemple à optimiser le remplissage des réceptacles de sortie de tri.

### Description sommaire des dessins

Un exemple de mise eu oeuvre du procédé selon l'invention est décrit ci-après en relation avec les dessins.
La figure 1 illustre de façon très schématique une machine de tri postal avec des sorties de tri munies de réceptacles pour le stockage d'articles de courrier triés.
La figure 2 illustre le déroulement du processus de tri lors d'une première passe de tri selon l'invention dans la machine de la figure 1.
La figure 3 illustre le déroulement du processus de tri lors d'une seconde passe de tri selon l'invention dans la machine de la figure 1.

### Description des modes de réalisation

Sur la figure 1, la machine de tri postal 1 comprend un convoyeur de tri 2 muni d'une pluralité de sorties de tri dont cinq seulement S1 à S5 sont représentées. La machine de tri 1 comprend aussi un système de contrôle/commande 3 (une unité de traitement de données incluant une mémoire) apte à effectuer un traitement de reconnaissance d'adresse par OCR pour commander les actionneurs du convoyeur de tri de façon à diriger chaque article de courrier vers une des sorties de tri qui correspond à l'adresse de destinataire reconnue sur l'article de courrier.

La référence 4 désigne un réceptacle ou bac associé à une sortie de tri et dans lequel sont stockés et accumulés les articles de courrier dirigés vers cette sortie de tri.

La machine de tri postal 1 peut faire partie d'un équipement de tri postal plus vaste pouvant inclure plusieurs machines de tri postal réparties dans différents sites de tri postal. Les systèmes de contrôle/commande 3 de ces machines de tri postal peuvent être reliés entre eux à travers un réseau de communication 5 pour permettre un échange ou un transfert de données.

Dans le contexte de l'invention, les articles de courrier P peuvent être triés en plusieurs passes de tri de façon à être ordonnés par adresse de destination (par exemple pour la distribution par le facteur), notamment en au moins deux passes de tri, soit sur la même machine de tri postal soit sur deux ou plus machines différentes de tri postal au cours des passes de tri successives.

En général, le tri sur la destination d'un article de courrier nécessite un premier passage de cet article de courrier en machine dans un centre de tri postal dit centre de tri « départ », suivi d'un second passage en machine de cet article de courrier dans un centre de tri dit centre de tri « arrivée ».

L'invention s'applique donc à un tri postal selon lequel des articles de courrier P sont présentés en pile en entrée d'une machine de tri postal, sont triés selon un premier plan de tri (première passe de tri) de façon à être ordonnés dans des réceptacles de sortie de tri 4 de la machine de tri, puis ensuite les articles P triés et stockés dans chaque réceptacle de sortie de tri 4 sont recyclés en entrée de la machine de tri (ou d'une autre machine de tri) pour être de nouveau triés selon un second plan de tri (seconde passe de tri) de façon à être ordonnés de nouveau dans des réceptacles de sortie de tri 4, et ainsi de suite pour les passes de tri subséquentes jusqu'à obtenir un ordonnancement adapté à une distribution par le facteur.

Dans le contexte de l'invention, des informations de traitement usager PF sont introduites en machine par exemple avant le passage en première passe de tri d'un lot d'articles de courrier homogènes (filante) provenant d'un même expéditeur. Dans l'exemple, on considérera que ces informations de traitement usager PF sont les coordonnées spatiales du bloc d'adresse de destinataire dans les images des articles de courrier P de la filante mais l'invention peut s'appliquer à d'autres types d'informations de traitement usager, qu'elles soient entrées en machine par un opérateur ou qu'elles soient encore produites en machine par un traitement de données.

La figure 2 illustre maintenant un exemple de mise en oeuvre du processus de tri postal selon l'invention lors d'une première passe de tri des articles de courrier P. A l'étape 20, des informations de traitement usager PF sont introduites en machine par l'opérateur machine, par exemple à l'aide d'une interface homme/machine incluant un écran d'affichage 6 (voir la figure 1) et un organe de pointage 7 sur l'écran d'affichage selon une technique dite de « clipping » qui consiste à définir un cadre 8 autour du bloc d'adresse de destinataire dans une image type 9 d'un article de courrier de la filante.

A l'étape 21, un premier article de courrier P de la filante est dépilé et est déplacé dans le convoyeur de tri 2. L'image numérique d'une face de ce premier article de courrier P est saisie par une caméra ou analogue comme cela est bien connu et est stockée temporairement en mémoire du système 3.

A l'étape 22, si des informations de traitement usager sont associés à l'article de courrier P, une signature graphique ou profil d'image est alors dérivée de l'image numérique de l'article de courrier P. Cette signature graphique a un descripteur numérique calculé par exemple à partir des valeurs de luminance des pixels de l'image comme indiqué plus haut. On associe en mémoire l'enregistrement de cette signature graphique Sig avec les informations de traitement usager PF applicables pour cet article de courrier. L'association en mémoire peut être obtenue classiquement par un lien d'adresse logique entre l'enregistrement de la signature graphique et l'emplacement où sont enregistrées ces informations PF ou encore en renseignant un champ de l'enregistrement de la signature graphique avec les informations de traitement usager. A noter que les signatures graphiques peuvent être stockées dans une base de données comme représentée ici par la base de données BD interne au système 3 mais qui peut aussi être distante de la machine de tri postal 1. Sur la figure 2, la base de données BD est illustrée symboliquement sous la forme d'une table dont les lignes correspondent à des enregistrements de différentes signatures graphiques indiqués par Sig1, Sig2, etc.... Chaque signature graphique tel que Sig1 est associée à des informations de traitement usager, indiquées par PF pour la signature Sig1.

A l'étape 23, le processus se poursuit par un traitement de reconnaissance par OCR d'adresse de destinataire qui est appliqué plus particulièrement dans la zone de l'image de l'article de courrier définie par ces informations de traitement usager PF. A noter que les étapes 22 et 23 pourraient être inversées sans sortir du cadre de l'invention.

On suppose qu'à ce stade du processus de tri, l'adresse de destinataire est reconnue de façon univoque par le traitement de reconnaissance par OCR et dans l'étape 23 l'article de courrier est donc dirigé à travers le convoyeur de tri 2 vers une sortie de tri, par exemple la sortie S1, correspondant à cette adresse reconnue pour être stocké dans un réceptacle de sortie de tri 4 correspondant. On suppose que dans le système 3, un identificateur logique IdBac est affecté à chaque réceptacle 4 de sortie de tri de la machine et donc cet identificateur IdBac peut être associé en mémoire à l'étape 22 dans la base de données BD à l'enregistrement de la signature Sig1 calculée pour l'article de courrier correspondant.

Les étapes 21 à 23 sont répétées pour chaque article de courrier P subséquent. A la fin de ce processus de traitement en première passe de tri, on dispose en mémoire du système 3 d'un ensemble de signatures graphiques qui sont liées respectivement à des informations de traitement usager PF et à des identificateurs de réceptacle de sortie de tri. Dans ce processus de tri, d'autres informations de traitement usager peuvent être introduites manuellement ou produites automatiquement en première passe de tri pour d'autres filantes. A noter que le procédé selon l'invention peut aussi fonctionner sans identificateurs de réceptacle de sortie de tri, les identificateurs de bacs servant ici à limiter l'espace de recherche pour l'appariement de signatures graphiques en seconde passe de tri.

Quand un réceptacle de sortie de tri plein d'articles de courrier doit être évacué de la machine de tri pour être recyclé pour la seconde passe de tri des articles de courrier, à l'étape 24 on crée dynamiquement un dictionnaire de classes de signatures graphiques associé à ce réceptacle (ou un segment de la base de données BD qui peut être vu comme un répertoire ou dictionnaire local) dans lequel chaque classe graphique Sig_{Moyen} du dictionnaire est représentative des signatures graphiques associées aux articles de courrier stockés dans le réceptacle et qui font partie globalement de la même filante et dont le images sont graphiquement similaires. Comme indiqué plus haut, le descripteur de chaque classe graphique correspond à une valeur consolidée calculée à partir des descripteurs des signatures graphiques correspondantes, par exemple correspond à la valeur moyenne de ces descripteurs.

La figure 3 illustre maintenant le processus de tri pour une seconde passe de tri des articles de courrier P. On suppose à ce stade du processus de tri, que des articles de courrier stockés dans un réceptacle 4 de sortie de tri sont recyclés en entrée de la même machine de tri postal 1. A l'étape 30, un réceptacle d'article de courrier est amené à l'entrée de la machine de tri et son numéro d'identification IdBac est reconnu par la machine. Un segment ou la totalité de la base de données BD est chargé alors en mémoire de la machine de tri de sorte qu'un petit dictionnaire de classes graphiques est rendu disponible en mémoire de la machine.

A l'étape 31, un premier article de courrier P recyclé en seconde passe de tri est donc dépilé et déplacé dans le convoyeur de tri 2 de la machine. Une image de la face de cet article de courrier est alors de nouveau formée et une signature graphique courante Sig_{courant} est de nouveau calculée sur la base de cette image. A l'étape 31, le dictionnaire dans la base de données BD est balayé pour détecter un appariement, sur la base d'un critère de ressemblance graphique basée par exemple sur un coefficient de corrélation normalisé, entre une des classes graphiques Sig_{Moyen} du dictionnaire et la signature courante Sig_{courant}. En cas de détection d'un appariement à l'étape 32, les informations de traitement usager PF associées à la classe graphique identifiée dans le dictionnaire sont récupérées par association en mémoire et le processus se poursuit à l'étape 33 par un nouveau traitement de reconnaissance par OCR d'adresse de destinataire qui est appliqué plus particulièrement dans la zone de l'image de l'article de courrier qui est définie par les informations de traitement usager PF.

Ce nouveau traitement bénéficie donc de l'apport des informations de traitement usager PF introduites en première passe de tri. Ce recouvrement des informations de traitement usager en seconde passe de tri contribue par exemple à renforcer la robustesse de la reconnaissance d'adresse sur les articles de courrier.

En cas d'absence de détection d'un appariement à l'étape 32, le processus de tri postal se poursuit à l'étape 34 par un processus de reconnaissance par OCR classique sans paramétrage particulier. Ensuite le processus de tri postal se poursuit à l'étape 35 par le transfert de l'article de courrier vers une sortie de tri et revient à l'étape 30 pour un nouvel article de courrier.

Les étapes 31 à 35 sont répétées pour les articles de courrier subséquents à trier en seconde passe de tri sur la machine de tri.

Dans ce processus de tri postal, il faut comprendre qu'en général, les articles triés et stockés dans un réceptacle d'une sortie de tri provenant d'une machine sont recyclés en entrée d'une autre machine de tri postal. On peut avoir ainsi un grand nombre de réceptacles de sortie de tri répartis sur un grand nombre de machines de tri en seconde passe de tri. Dans ce contexte, il est avantageux de remonter au niveau de la mémoire machine de chaque système 3 pour une seconde passe de tri un contexte limité de classes graphiques de façon à accélérer la recherche d'appariement. C'est pour cela qu'un dictionnaire dynamique de classes graphiques associé à chaque réceptacle est construit à la fin de la première passe de tri ou au début d'une seconde passe de tri.

Le principe du recouvrement des informations de traitement usager entre les passes de tri selon l'invention s'applique aussi pour les passes de tri subséquentes à la seconde passe de tri.

## Revendications

1. Procédé de tri postal selon lequel des articles de courrier (P) effectuent au moins deux passes de tri en machine pour être ordonnés dans des sorties de tri (S1-S5) de la machine (1) et des informations de traitement usager (PF) sont disponibles dans la machine lors d'une première passe de tri en relation avec au moins un certain article de courrier, **caractérisé en ce qu'**il comprend l'étape consistant à associer en mémoire ces informations de traitement usager à une signature graphique de l'article de courrier représentative d'une image de l'article de courrier et à recouvrer (32,33), lors de la seconde passe de tri en machine dudit certain article de courrier, lesdites informations de traitement usager qui lui sont associées à partir d'un appariement de signatures graphiques selon un certain critère de ressemblance.

2. Procédé selon la revendication 1, dans lequel lors du recyclage en machine d'un ensemble d'articles de courrier pour une seconde passe de tri, on filtre des signatures graphiques associées respectivement à des informations de traitement usager pour créer dynamiquement un dictionnaire de classes graphiques et dans lequel on détecte un appariement entre une classe graphique et une signature graphique d'un article de courrier calculée lors de la seconde passe de tri pour recouvrer les informations de traitement usager associées à cet article de courrier.

3. Procédé selon la revendication 2, dans lequel chaque classe graphique a un descripteur qui est une valeur moyenne de descripteurs de plusieurs signatures graphiques.

4. Procédé selon la revendication 1, dans lequel lesdites informations de traitement usager comprennent des informations de position spatiale du bloc d'adresse de destinataire.

5. Procédé selon la revendication 1, dans lequel lesdites informations de traitement usager comprennent des informations de position spatiale du bloc d'adresse d'expéditeur.

6. Procédé selon la revendication 1, dans lequel lesdites informations de traitement usager comprennent des informations indicatives d'une caractéristique physique commune à plusieurs articles de courrier.

7. Procédé selon la revendication 6, dans lequel lesdites informations indiquent qu'un article de courrier a une enveloppe en plastique.

8. Procédé selon la revendication 6, dans lequel lesdites informations indiquent qu'un article de courrier est du type ouvert ou du type magazine.

9. Procédé selon l'une des revendications précédentes, dans lequel lesdites informations de traitement usager sont introduites dans la machine en première passe de tri par un opérateur machine.

10. Procédé selon l'une des revendications précédentes, dans lequel lesdites informations de traitement usager sont préenregistrées en mémoire dans la machine.

11. Procédé selon l'une des revendications précédentes, dans lequel lesdites informations de traitement usager sont produites par des traitements de données dans la machine au cours de la première passe de tri des articles de courrier.

## Patentansprüche

1. Verfahren zur Postsortierung, bei dem Sendungsartikel (P) wenigstens zwei Sortierdurchläufe in einer Maschine ausführen, um in Sortierausgängen (S1-S5) der Maschine (1) geordnet zu werden und bei dem Benutzerverarbeitungsinformationen (PF) in der Maschine bei einem ersten Sortierdurchlauf in Zusammenhang mit wenigstens einem bestimmten Sendungsartikel verfügbar sind,
**dadurch gekennzeichnet,**
**dass** es einen Schritt umfasst, der darin besteht, in einem Speicher diese Benutzerverarbeitungsinformationen einer für ein Bild des Sendungsartikels repräsentativen grafischen Signatur des Sendungsartikels zuzuordnen und bei dem zweiten maschinellen Sortierdurchlauf des bestimmten Sendungsartikels die diesem zugeordneten Benutzerverarbeitungsinformationen ausgehend von einem Abgleich der grafischen Signaturen gemäß eines bestimmten Ähnlichkeitskriteriums zu erlangen (32, 33).

2. Verfahren nach Anspruch 1, bei dem bei einem erneuten maschinellen Zyklus einer Gesamtheit von Sendungsartikeln für einen zweiten Sortierdurchlauf die jeweils den Benutzerverarbeitungsinformationen zugeordneten grafischen Signaturen gefiltert werden zum dynamischen Erzeugen eines Verzeichnisses grafischer Klassen, und bei dem ein Abgleich zwischen einer grafischen Klasse und einer berechneten grafischen Signatur eines Sendungsartikels bei dem zweiten Sortierdurchlauf erfasst wird zum Erlangen der diesem Sendungsartikel zugeordneten Benutzerverarbeitungsinformationen.

3. Verfahren nach Anspruch 2, bei dem jede grafische Klasse einen Deskriptor aufweist, der ein mittlerer Wert von Deskriptoren mehrerer grafischer Signaturen ist.

4. Verfahren nach Anspruch 1, bei dem die Benutzerverarbeitungsinformationen Informationen der räumlichen Position des Adressenblocks des Empfängers enthalten.

5. Verfahren nach Anspruch 1, bei dem die Benutzerverarbeitungsinformationen Informationen der räumlichen Position des Adressenblocks des Absenders enthalten.

6. Verfahren nach Anspruch 1, bei dem die Benutzerverarbeitungsinformationen Informationen enthalten, die ein mehreren Sendungsartikeln gemeinsames physisches Merkmal angeben.

7. Verfahren nach Anspruch 6, bei dem die Informationen angeben, dass ein Sendungsartikel einen Kunststoffumschlag aufweist.

8. Verfahren nach Anspruch 6, bei dem die Informationen angeben, dass ein Sendungsartikel vom Typ offen oder vom Typ Zeitschrift ist.

9. Verfahren nach einem der vorhergehenden Ansprüche, **dadurch gekennzeichnet, dass** die Benutzerverarbeitungsinformationen in die Maschine während eines ersten Sortierdurchlaufs von einer Maschinenbedienperson eingebracht werden.

10. Verfahren nach einem der vorhergehenden Ansprüche, bei dem die Benutzerverarbeitungsinformationen in einem Speicher in der Maschine vorher gespeichert sind.

11. Verfahren nach einem der vorhergehenden Ansprüche, bei dem die Benutzerverarbeitungsinformationen hergestellt werden durch Datenverarbeitung in der Maschine während des ersten Sortierdurchlaufs der Sendungsartikel.

## Claims

1. A postal sorting method in which mailpieces (P) are subjected to at least two sorting passes in a machine so as to be sequenced in sorting outlets (S1-S5) of the machine (1), and user processing information (PF) is available in the machine during a first sorting pass in relation to at least a certain mailpiece, said postal sorting method being **characterized in that** it includes a step consisting, in a memory, in associating said user processing information with a graphical signature of the mailpiece that is representative of an image of the mailpiece, and in recovering (32, 33), during the second machine sorting pass of said certain mailpiece, said user processing information that is associated with it on the basis of matching of graphical signatures using a certain resemblance criterion.

2. A method according to claim 1, wherein, while a set of mailpieces are being recirculated into the machine for a second sorting pass, graphical signatures associated respectively with user processing information are filtered for the purpose of dynamically creating a dictionary of graphical classes, and wherein matching is detected between a graphical class and a graphical signature of a mailpiece as computed during the second sorting pass for the purpose of recovering the user processing information associated with said mailpiece.

3. A method according to claim 2, wherein each graphical class has a descriptor that is a mean value of descriptors of a plurality of graphical signatures.

4. A method according to claim 1, wherein said user processing information comprises information about the spatial position of the recipient address block.

5. A method according to claim 1, wherein said user processing information comprises information about the spatial position of the sender address block.

6. A method according to claim 1, wherein said user processing information comprises information indicative of a physical characteristic that is common to a plurality of mailpieces.

7. A method according to claim 6, wherein said information indicates that a mailpiece has a plastics wrapper.

8. A method according to claim 6, wherein said information indicates that a mailpiece is of the open type or of the magazine type.

9. A method according to any preceding claim, wherein said user processing information is fed into the machine during the first sorting pass by a machine operator.

10. A method according to any preceding claim, wherein said user processing information is pre-recorded in a memory in the machine.

11. A method according to any preceding claim, wherein said user processing information is produced by data processing in the machine during the first sorting pass of the mailpieces.
